# EUROPÄISCHE PATENTSCHRIFT

(11) **EP 2 502 020 B1**
(45) Veröffentlichungstag und Bekanntmachung des Hinweises auf die Patenterteilung: **13.04.2016**
(21) Anmeldenummer: 10779704.5
(22) Anmeldetag: 09.11.2010
(51) Int. Cl.: F41G 1/44, F41G 1/50

(54) **VORRICHTUNG ZUR ERMITTLUNG DER NEIGUNG UND DER VERKANTUNG EINES WAFFENROHRES**
DEVICE FOR DETERMINING THE INCLINATION AND CANT OF A WEAPON BARREL
DISPOSITIF POUR DÉTERMINER L'INCLINAISON ET LE DEVERS D'UN CANON D'ARME

(30) Priorität: 16.11.2009 DE 102009053060
(43) Veröffentlichungstag der Anmeldung: 26.09.2012
(73) Patentinhaber: Rheinmetall Waffe Munition GmbH, 29345 Unterlüss (DE)
(72) Erfinder: BORCHERT, Rüdiger, 29320 Hermannsburg (DE); RADCZINSKY, Stefan, 04347 Leipzig (DE)
(74) Vertreter: Dietrich, Barbara
(86) Internationale Anmeldenummer: PCT/EP2010/006809
(87) Internationale Veröffentlichungsnummer: WO 2011/057756

(56) Entgegenhaltungen:
- EP-A1- 0 190 549
- EP-A1- 0 258 176
- WO-A1-82/01413
- DE-C- 672 392
- NL-A- 6 605 283
- US-A- 2 572 882

## Beschreibung

Die Erfindung betrifft eine an einem Waffenrohr einer großkalibrigen Waffe, insbesondere eines Granatwerfers, befestigbare Vorrichtung insbesondere zur Ermittlung der Neigung des Waffenrohres beim Richten oder dergleichen. Des Weiteren kann auch eine Verkantung ermittelt werden.

Das Richten von (Kommando-) Mörsern muss schnell, genau und robust sein. Im Wesentlichen finden dazu zwei Varianten Anwendung. So kann das Höhenrichten von Granatwerfern (Mörsern) beispielsweise dadurch erfolgen, dass im Mündungsbereich des Waffenrohres eine auf das Ziel ausrichtbare Zieloptik befestigt wird. Je nach Entfernung zum Ziel wird der Erhöhungswinkel als Winkel zur Abschussachse definiert. Nach dem Ausrichten der Optik auf das Ziel erfolgt dann die Erhöhung des Waffenrohres mittels einer Richtmaschine, wobei eine an der Zieloptik befindliche Libelle (Wasserwaage) in die Waagerechte gebracht wird. Dieses Richtverfahren ist zwar genau, aber relativ zeitaufwendig. Zum Höhenrichten eines Granatwerfers ist es ebenfalls bekannt, eine an dem Waffenrohr befestigte Schnur (oder ein Band) definierter Länge zu verwenden, welches mit Markierungen zur Bestimmung eines Dreieckes versehen ist. Sofern der Abschusswinkel bekannt ist, kann ein Höhenrichten des Waffenrohres durch entsprechende Festlegung der Seitenlängen des Dreieckes erfolgen. Mit diesem Verfahren kann der erforderliche Abschusswinkel auch durch eine an dem Waffenrohr nicht zu befestigende Einrichtung ermittelt (oder lediglich geschätzt) werden, doch ist das Richtverfahren selbst sehr ungenau.

Die vorhandenen Lösungen weisen somit eine aufwändige Bedienung, schlechte Ablesbarkeit mit einer damit verbundenen Ungenauigkeit sowie einen sperrigen Transport auf.

Aus der EP 0 190 549 A1 ist eine Richteinrichtung mit Flüssigkeitsspiegel für eine Geschosswaffe bekannt. Diese Einrichtung besteht im Wesentlichen aus einem am Waffenrohr lösbar, lagefest etc. einbindbaren Behälter, der mit einer gering netzenden Flüssigkeit zum Teil befüllt ist. Der gegebenenfalls zum Teil mit mindestens einer Flüssigkeit gefüllter Behälter parallel zur Waffenrohrachse und mit dem Waffenrohr und parallel zur durch die Rohrachse gehende vertikalen Höhenrichtebene ausrichtbar. Der in etwa ring- bzw. schlauchwaageartige Behälter weist eine transparente Wandung auf, an der die horizontale Oberfläche bzw. Phasengrenze der Flüssigkeit ablesbar ist. Daraus ablesbar sind eine Höhenricht- bzw. Schussweiten- Skala. Eine Verkantung des Waffenrohres wird durch Schrägstehen der Skala in Relation zum Spiegel der Flüssigkeit angezeigt.

Eine Schlauchwaage mit elektrischer Niveauanzeige ist der AT 341 239 A entnehmbar. Die Schlauchwaage besitzt zwei Flüssigkeitsgefäße, die mit einem Schlauch kommunizierend verbunden sind. Eingebunden ist des Weiteren jeweils ein elektrischer Druckaufnehmer die bei sich einstellenden Druckverhältnissen diese definierenden Ausgangssignale liefern.

Eine Neigungsmessanordnung mit geschlossenen Flüssigkeitsbehältern zeigt auch die DD 276 730 A1 auf. Eine Schlauchwaage zur Langzeitüberwachung von Höhenniveaus gibt die DE 259 326 A1 an. Einen elektronischen Neigungsmesser beschreibt zudem die DD 243 341 B5.

Die WO 82/01413 A1 offenbart eine Vorrichtung gemäss dem Oberbegriff des Anspruchs 1. Es beschreibt einen Neigungsmesser mit kommunizierenden Röhren und einem Beobachtungsfenster für den Spiegel einer Flüssigkeit. Das Beobachtungsfenster ist mit einer Skala versehen zum Ablesen der Höhe des Flüssigkeitsspiegels. Diese Skala ist als Zielvorrichtung eines Geschützes mit Anzeigen entsprechend der Reichweite versehen, wobei diese Reichweite in direkter Beziehung zur Neigung des Rohrs steht. Alternative Anwendungen sind die Darstellung der Neigung eines Kranauslegers oder des Auslegers einer Baumaschine vom Fahrerhaus aus etc.

Mit der EP 0 258 176 A1 wird ein Visier an einer Feuerwaffe offenbart, das als einen umlaufender Ringraum ausgebildet ist, dessen axiale Höhe von einem zur Beobachtung des Flüssigkeitsniveaus im Ringraum vorgesehenen Fenster zur gegenüberliegenden Seite abnimmt.

Der Erfindung liegt die Aufgabe zugrunde, die Idee eines Schlauchwaagemesssystems aufgreifend, eine Vorrichtung anzugeben, mittels welcher beim Richten einer Waffe, insbesondere eines Granatwerfers, der vorgegebene Neigungswinkel des Waffenrohres genau eingestellt werden kann, wobei eine gute Ablesbarkeit des jeweiligen Neigungswinkels und zusätzlich der jeweiligen Verkantung sichergestellt werden soll.

Diese Aufgabe wird erfindungsgemäß durch die Merkmale des Anspruchs 1 gelöst. Weitere, besonders vorteilhafte Ausgestaltungen der Erfindung offenbaren die Unteransprüche. Die Erfindung beruht im Wesentlichen auf dem Gedanken, dass die Vorrichtung mindestens ein einem Schlauchwaagemesssystem (nach dem Schlauchprinzip arbeitend) entsprechendes Messsystem umfasst, welches aus zwei beabstandeten, sich in axialer Richtung des Waffenrohres erstreckenden, rohrförmigen Teilen besteht, die, in Schussrichtung des Waffenrohres gesehen, ober- und unterseitig miteinander verbunden sind. Dabei sind die beiden kommunizierenden rohrförmigen Teile des Meßsystems teilweise mit einer ersten Flüssigkeit gefüllt, wobei mindestens eines der beiden rohrförmigen Teile einen durchsichtigen Bereich zur Beobachtung der Lage des Flüssigkeitsspiegels aufweist, der an einer Messskala abgelesen werden kann.

Vorzugsweise ist die erfindungsgemäße Vorrichtung derart ausgebildet, dass zum Höhenrichten einer mit der Vorrichtung verbundenen Waffe die beiden rohrförmigen Teile des Messsystems in der Rohrerhöhungsebene der Waffe oder in einer parallel zu dieser befindlichen Ebene voneinander beabstandbar anordbar sind.

Die erfindungsgemäße Vorrichtung weist unter anderem den Vorteil auf, dass die durch das durchsichtige rohrförmige Teil des Messsystems gewählte Anzeigeneinrichtung relativ lang gewählt werden kann, sodass sich gegenüber bekannten Anzeigeneinrichtungen eine höhere Genauigkeit ergibt und die Anzeige überdies schnell ablesbar ist.

Außerdem ist die Anzeige unabhängig von der Neigung des Untergrunds oder der Lage des verwendeten Fahrzeuges.

Die rohrförmigen Teile des Messsystems können mit einer selbstleuchtenden Flüssigkeit gefüllt sein, die auch ein Ablesen des Flüssigkeitsspiegels bei Dunkelheit ermöglicht. Auch eine externe Beleuchtung der Flüssigkeit ist möglich.

In den rohrförmigen Teilen des Messsystems können sich eine erste Flüssigkeit und ein Gas (in der Regel Luft) oder zwei Flüssigkeiten von unterschiedlicher Dichte, die sich nicht mischen und die gefärbt sein können, befinden.

Die Anzeigeempfindlichkeit der erfindungsgemäßen Vorrichtung ist von dem Abstand und dem Durchmesserverhältnis der beiden rohrförmigen Teile abhängig, sodass durch Verwendung unterschiedlicher Rohrdurchmesser die Anzeigeempfindlichkeit der Vorrichtung gesteigert werden kann. Zudem kann über ein gewölbt ausgebildetes, rohrförmiges Teil in entsprechenden Bereichen eine erforderliche Erhöhung der Anzeigengenauigkeit erreicht werden.

Bei den beiden rohrförmigen Teilen sowie bei den die rohrförmigen Teile verbindenden Teilen des Messsystems kann es sich sowohl um schlauchförmige Gummi- und/oder Kunststoffteile als auch um Metall- und/oder Glasrähren handeln.

Bei einer bevorzugten Ausführungsform der Erfindung umfasst die Vorrichtung ein rohrförmiges Gehäuse, welches bei der bestimmungsgemäßen Verwendung der Vorrichtung den mündungsseitigen Bereich des Waffenrohres des Granatwerfers umschließt. An diesem Gehäuse sind sowohl die rohrförmigen Teile und deren Verbindungsteile als auch die Messskala angeordnet.

Ein Verkantungsausgleich des Waffenrohres beim Richten kann mit Hilfe einer an dem Gehäuse angeordneten Libelle erfolgen.

Zur Durchführung eines Verkantungsausgleiches kann aber auch vorgesehen werden, dass die beiden rohrförmigen Teile des Messsystems in einer Ebene senkrecht zur Rohrerhöhungsebene oder einer parallel zu dieser senkrechten Ebene befindlichen Ebene voneinander beabstandet angeordnet sind. Eine zweite Schlauchwaage ist eingebunden.

In diesem Fall, da die Verkantung mit zwei parallel zueinander wirkenden Schlauchwaagesystemen angezeigt werden soll, sind diese miteinander verbunden. Eine vorhandene Verkantung wird hierbei durch ein unterschiedliches Flüssigkeitsniveau der beiden vorderen Anzeigerohre angezeigt. Je weiter die beiden vorderen Röhren auseinander liegen, desto genauer kann die Verkantung abgelesen werden. Die hintere Röhre kann dabei in einer zusammengefasst oder doppelt ausgeführt sein.

Sofern sowohl ein Höhenrichten (Neigen) als auch ein Verkantungsausgleich der entsprechenden Waffe erfolgen soll, können zwei von einander beabstandete, aber beispielsweise parallel zueinander angeordnete Messsysteme vorgesehen sein, die beide in einer parallel zu der Rohrerhöhungsebene befindlichen Ebene angeordnet und miteinander verbunden sind.

Weitere Einzelheiten und Vorteile der Erfindung ergeben sich aus den folgenden, anhand von Figuren erläuterten Ausführungsbeispielen.

Es zeigen:
- Fig.1: die perspektivische Ansicht eines ersten Ausführungsbeispieles einer an beispielsweise einem Granatwerfer angeordneten Vorrichtung mit einem Messsystem zur Ermittlung vorrangig der Neigung des Waffenrohres beim Höhenrichten der Waffe,
- Fig.2-5: schematische Darstellungen zweier Messsysteme zur Erläuterung des Einflusses der Durchmesser der kommunizierenden rohrförmigen Teile dieser Messsysteme auf die Anzeigengenauigkeit,
- Fig. 6a,b: eine schematische Darstellung zweier paralleler Anzeigeröhrchen ohne und mit Verkantung,
- Fig. 7a,b: eine schematische Darstellung der Neigung ohne und mit Verkantung durch ein zweites Messsystem ,
- Fig. 8a,b: eine schematische Anzeige zur Verkantung mit zwei unabhängigen Schlauchwaagesystemen,
- Fig.9: die perspektivische Ansicht eines Ausführungsbeispieles einer erfindungsgemäßen Vorrichtung sowohl zur Ermittlung der Neigung beim Höhenrichten als auch zur Durchführung eines Verkantungsausgleiches einer Waffe
- Fig. 10, 11: eine schematische Darstellung der Messung der Neigung ohne und mit Verkantung mit zwei unabhängigen Schlauchwaagesystemen.

In Fig.1 ist mit 1 das Waffenrohr eines Granatwerfers oder Mörsers (Kommando-) angedeutet, an dem vorzugsweise mündungsseitig eine Vorrichtung 2 befestigt ist.

Die Vorrichtung 2 umfasst ein rohrförmiges Gehäuse 3, welches den mündungsseitigen Bereich des Waffenrohres 1 des Granatwerfers umschließt. An dem Gehäuse 3 ist ein einem Schlauchwaagemessprinzip entsprechendes Messsystem 4 befestigt, welches zwei voneinander beabstandete, sich in axialer Richtung des Waffenrohres 1 erstreckende Röhrchen umfasst. Die beiden Röhrchen sind in der durch gestrichelte Linien angedeuteten Rohrerhöhungsebene 5 beabstandet angeordnet, wobei nur das einem Betrachter (Schützen) zugewandte erste Röhrchen 6 sichtbar ist, während sich das zweite Röhr-chen nicht sichtbar auf der dem ersten Röhrchen 6 gegenüberliegenden Rückseite des Gehäuses 3 befindet.

Die beiden, beispielsweise aus Kunststoff bestehenden Röhrchen 6 sind über in das Gehäuse 3 ober- und unterseitig eingelassene Rohrverbindungen miteinander verbunden, sodass zwischen den beiden, teilweise mit einer Flüssigkeit (beispielsweise Wasser) 7 gefüllten Röhrchen 6 ein Flüssigkeitsaustausch stattfindet.

Das dem Betrachter zugewandte erste Röhrchen 6 weist einen durchsichtigen Bereich 8 zur Beobachtung der Lage des Flüssigkeitsspiegels 9 auf. An diesem durchsichtigen Bereich 8 des ersten Röhrchens 6 ist eine sich parallel zu dem ersten Röhrchen 6 erstreckende Messskala 10 an dem Gehäuse 3 angeordnet. Bei einem breiteren durchsichtigen Bereich kann die Skala 10 auch auf diesem integriert sein.

Beim Höhenrichten der Waffe ändert sich mit der Elevation des Waffenrohres 1 der Flüssigkeitsstand innerhalb der beiden kommunizierenden Röhrchen 6, sodass an der dem ersten Röhrchen 6 zugeordneten Messskala 10 die Elevation abgelesen werden kann.

Das erste Röhrchen 6 kann den gleichen Durchmesser wie das zweite Röhrchen aufweisen. Es kann vorzugsweise aber auch vorgesehen sein, dass das erste Röhrchen 6 einen geringeren Durchmesser als das zweite Röhrchen besitzt, sodass sich die Anzeigengenauigkeit des Meßsystems gegenüber einer Anordnung von Röhrchen mit gleichem Durchmesser wesentlich vergrößert (d.h. gegebenenfalls fast verdoppelt).

Diese Erhöhung der Anzeigengenauigkeit aufgrund unterschiedlicher Durchmesser der beiden Röhrchen eines kommunizierenden Systems lässt sich anhand der schematisch dargestellten Figuren 2-5 verdeutlichen. Dabei zeigen die Fig.2 und 3 das Messsystem 4, bei dem das erste Röhrchen 6 den gleichen Durchmesser aufweist, wie das mit 6' bezeichnete zweite Röhrchen. Hingegen geben die Fig.4 und 5 ein zweites Messsystem 4' wieder, bei dem der Durchmesser des zweiten Röhrchens 6" wesentlich größer gewählt ist als der Durchmesser des ersten Röhrchens 6.

Während die Fig.2 und 4 die jeweilige Anordnung der Messsysteme 4 und 4' bei senkrechter Rohrstellung des Waffenrohres 1 zeigen, geben die Fig.3 und 5 die Anordnungen der beiden Meßsysteme 4, 4' bei einem Elevationswinkel von ca. 60° wieder. Wie den Fig.3 und 5 zu entnehmen ist, sind der Anzeigenbereich 11 und damit auch die Anzeigengenauigkeit im Falle der Fig.5 deutlich größer als im Falle der Fig.3.

Wie Fig.1 zu entnehmen ist, befindet sich an dem Gehäuse 3 außenseitig eine Libelle 12, um eine beim Höhenrichten eventuell auftretende Verkantung des Waffenrohres 1 auszugleichen.

Zur Neigungsermittlung sollte zusätzlich auch eine Verkantung ermittelbar sein. In einer einfachsten Ausführung kann eine Messskala 10 herangezogen werden, die beidseitig des durchsichtigen Bereiches 8 angebracht ist. Liegt eine Verkantung vor, besteht eine sichtliche Schieflage des Flüssigkeitsniveaus zwischen den beiden Teilstrichen der Skala 10. Selbiges kann ermittelt werden, wenn der durchsichtige Bereich 8 die Skala 10 trägt und die Teilstriche nicht nur quer sondern auch lang ausgeführt sind.

Weiter schematisch dargestellte Varianten zeigen die Fig. 6a, b sowie 7a, 7a und 8a, 8b.

Da erfindungsgemäss die Verkantung mit zwei parallel zueinander wirkenden Schlauchwaagesystemen angezeigt werden soll, müssen diese miteinander verbunden sein. Eine vorhandene Verkantung wird hierbei durch ein unterschiedliches Flüssigkeitsniveau der beiden vorderen Anzeigeröhrchen angezeigt (Fig. 6a -ohne Verkantung, Fig. 6b - mit Verkantung). Je weiter die beiden vorderen Röhrchen auseinander liegen, desto genauer kann die Verkantung abgelesen werden. Die hintere Röhre kann dabei in einer zusammengefasst oder doppelt aufgeführt sein.

Die Verkantung kann beispielhaft auch durch ein zweites Messsystem nach dem Schlauchwaageprinzip angezeigt werden, welches senkrecht zum ersten anzuordnen ist. Bei der Anwendung ist eine der Schlauchwaagen auszurichten (Verkantung) und die andere zeigt die Neigung an (Fig. 7a, Fig. 7b). Insgesamt sind dann drei Anzeigeröhrchen zu beachten- zwei für die Verkantung und eine für die Neigung.

Werden die zwei unabhängigen Schlauchwaagesysteme in einem Winkel zueinander angeordnet, erfolgt das Ablesen an den beiden vorderen Röhren (Fig. 8a, Fig. 8b). Für den Ausgleich der Verkantung müssen beide Röhren die gleiche Flüssigkeitshöhe haben. Die gemeinsame Höhe zeigt dann die Neigung an.

Fig.9 zeigt ein erfindungsgemässes Ausführungsbeispiel unter Verwendung der Vorrichtung 2' näher. Diese besitzt zwei der Messsysteme 4, die voneinander beabstandet in einer parallel zu der Rohrerhöhungsebene befindlichen Ebene angeordnet sind. Auch bei diesem Ausführungsbeispiel umfasst die erfindungsgemäße Vorrichtung 2' ein rohrförmiges Gehäuse 3', welches hier beispielsweise an der Mündung eines Waffenrohres 1 befestigt ist. Die jeweils ersten Röhrchen 6 der beiden Messsysteme 4 sind bei diesem Ausführungsbeispiel nach außen gewölbt ausgebildet, um in entsprechenden Bereichen eine weitere Erhöhung der Anzeigengenauigkeit zu erreichen. Die über nicht dargestellte Verbindungsleitungen mit den ersten Röhrchen 6 verbundenen zweiten Röhrchen 6' des jeweiligen Messsystems sind wiederum auf der Rückseite des Gehäuses 3' angeordnet. Wie in der Fig. erkennbar, nimmt die Flüssigkeit 7 in den beiden Anzeigen unterschiedliche Niveaus an. Die damit ermittelten Werte dienen dann vorzugsweise dem Verkantungsausgleich.

Weitere nicht näher beschriebene Darstellungen möglicher Messanordnungen der beiden Schlauchwaagen sind in der Fig. 10 a und der Fig. 10b erkennbar.

Fig. 11 zeigt eine weitere beispielhafte Variante auf, mit der die Anzeige der Verkantung mit und ohne Neigung durch zwei unabhängige Schlauchwaagesysteme möglich ist, wobei die beiden Schlauchwaagen in einem Winkel zueinander angeordnet sind. Auch deutet der dicke Pfeil die Schussrichtung an.

Es versteht sich, dass noch viele weitere beispielhafte Varianten möglich sind, die eine Messung der Neigung / Verkantung nach dem Schlauchwaageprinzip ermöglichen. Zudem ist die Anwendung nicht auf Waffen mit überhöhter Verschussbahn beschränkt. Inwieweit eine Nutzung bei einer kleineren handlicheren Ausführung bei Kleinkaliberwaffen oder Mittelkaliberwaffen jedoch sinnvoll ist, kann derzeit noch nicht eingeschätzt werden. Ausgeschlossen ist diese Nutzung jedoch nicht.

### Bezugszeichenliste

- 1: Waffenrohr
- 2,2': Vorrichtungen
- 3,3': Gehäuse
- 4,4': Messsysteme
- 5: Rohrerhöhungsebene
- 6: (erste) rohrförmige Teil, Röhrchen
- 6',6": (zweite) rohrförmige Teile, Röhrchen
- 7: Flüssigkeit
- 8: Bereich
- 9: Flüssigkeitsspiegel
- 10: Messskala
- 11: Anzeigenbereich
- 12: Libelle

## Patentansprüche

1. Vorrichtung (2; 2') zum Richten des Waffenrohres (1) einer Waffe, mit mindestens einem einem Schlauchwaagemesssystem entsprechenden Messsystem (4; 4'), wobei das Schlauchwaagemesssystem aus zwei beabstandeten, sich in axialer Richtung des Waffenrohres (1) erstreckenden, rohrförmigen Teilen (6, 6; 6") besteht, die ober- und unterseitig miteinander verbunden sind, die beiden kommunizierenden rohrförmigen Teile (6, 6'; 6") des Messsystems (4; 4') teilweise mit einer ersten Flüssigkeit (7) gefüllt sind und mindestens eines der beiden rohrförmigen Teile (6) einen durchsichtigen Bereich (8) mit einer Messskala (10) zur Beobachtung der Lage und / oder zum Ablesen des Flüssigkeitsspiegels (9) aufweist, **dadurch gekennzeichnet, dass** zur Neigungsermittlung zusätzlich auch eine Verkantung ermittelbar ist, die mit zwei parallel zueinander wirkenden Schlauchwaagesystemen angezeigt werden, wobei diese miteinander verbunden sind.

2. Vorrichtung nach Anspruch 1, **dadurch gekennzeichnet dass** die Messskala (10) als eine sich parallel zum rohrförmigen Teil (6) erstreckende Messskala (10) ausgeführt ist.

3. Vorrichtung nach Anspruch 1 oder 2, **dadurch gekennzeichnet, dass** die beiden rohrförmigen Teile (6, 6'; 6") des Messsystems (4, 4') zur Ermittlung der Neigung des Waffenrohres (1) beim Höhenrichten der Waffe in der Rohrerhöhungsebene (5) oder in einer parallel zu dieser befindlichen Ebene voneinander beabstandet angeordnet sind.

4. Vorrichtung nach einem der Ansprüche 1 bis 3, **dadurch gekennzeichnet, dass** die Vorrichtung (2, 2') ein rohrförmiges Gehäuse (3; 3') umfasst, welches bei ihrer bestimmungsgemäßen Verwendung den mündungsseitigen Bereich des Waffenrohres (1) der Waffe umschließt und mit dem sowohl die rohrförmigen Teile (6, 6'; 6") und deren Verbindungsteile als auch die Messskala (10) verbunden ist.

5. Vorrichtung nach einem der Ansprüche 1 bis 4, **dadurch gekennzeichnet, dass** es sich bei der ersten Flüssigkeit (7) um eine selbstleuchtende Flüssigkeit handelt.

6. Vorrichtung nach einem der Ansprüche 1 bis 5, **dadurch gekennzeichnet, dass** der nicht mit der ersten Flüssigkeit gefüllte Bereich des Messsystems (4; 4') mit einem Gas, vorzugsweise Luft, gefüllt ist.

7. Vorrichtung nach Anspruch 1 bis 5, **dadurch gekennzeichnet, dass** der nicht mit der ersten Flüssigkeit gefüllte Bereich des Messsystems (4; 4') mit einer zweiten Flüssigkeit gefüllt ist, wobei die beiden Flüssigkeiten eine unterschiedliche Dichte aufweisen und nicht miteinander mischbar sind und die erste und die zweite Flüssigkeit unterschiedliche Farben aufweisen.

8. Vorrichtung nach einem der Ansprüche 1 bis 7, **dadurch gekennzeichnet, dass** das erste rohrförmige Teil (6) den gleichen Durchmesser aufweist wie das das zweite rohrförmige Teil (6).

9. Vorrichtung nach einem der Ansprüche 1 bis 7, **dadurch gekennzelchnet,** dass das erste rohrförmige Teil (6) einen geringeren Durchmesser aufweist als das zweite rohrförmige Teil (6"), wobei das erste rohrförmige Teil (6) einen nach außen hin gewölbten Bereich aufweist.

10. Vorrichtung nach einem der Ansprüche 1 bis 9, **dadurch gekennzeichnet, dass** eine hintere Röhre in einer zusammengefasst oder doppelt aufgeführt ist.

11. Vorrichtung nach einem der Ansprüche 1 bis 9, **dadurch gekennzeichnet, dass** es sich bei mindestens einem der beiden rohrförmigen Teile (6, 6'; 6") um einen Kunststoffschlauch handelt.

12. Vorrichtung nach einem der Ansprüche 1 bis 10, **dadurch gekennzeichnet, dass** es sich bei den beiden rohrförmigen Teilen (6, 6'; 6") sowie bei den die rohrförmigen Teile (6, 6'; 6") verbindenden Teilen des Messsystems sowohl um schlauchförmige Gummi- und/oder Kunststoffteile als auch um Metall- und/oder Glasröhren handeln kann.

## Claims

1. Device (2; 2') for aiming the barrel (1) of a weapon, having at least one measuring system (4; 4') corresponding to a barometric measuring system, the barometric measuring system comprising two spaced-apart tubular parts (6, 6'; 6") extending in the axial direction of the barrel (1), which are connected to each other at the upper and lower side, the two communicating tubular parts (6, 6'; 6") of the measuring system (4; 4') are partly filled with a first liquid (7) and at least one of the two tubular parts (6) having a transparent region (8) with a measuring scale (10) for observing the position and/or for reading the liquid level (9), **characterized in that** in addition to determining the inclination, it is also possible to determine a cant, which is indicated by two barometric systems acting in parallel with each other, these being connected to each other.

2. Device according to Claim 1, **characterized in that** the measuring scale (10) is implemented as a measuring scale (10) extending parallel to the tubular part (6).

3. Device according to Claim 1 or 2, **characterized in that** the two tubular parts (6, 6'; 6") of the measuring system (4, 4') for determining the inclination of the barrel (1) when elevating the weapon are arranged to be spaced apart from each other in the barrel elevation plane (5) or in a plane located parallel to the latter.

4. Device according to one of Claims 1 to 3, **characterized in that** the device (2, 2') comprises a tubular housing (3; 3'), which, during its intended use, encloses the area of the barrel (1) of the weapon on the mouth side and to which both the tubular parts (6, 6'; 6") and the connecting parts of the latter and also the measuring scale (10) are connected.

5. Device according to one of Claims 1 to 4, **characterized in that** the first liquid (7) is a self-luminous liquid.

6. Device according to one of Claims 1 to 5, **characterized in that** the region of the measuring system (4; 4') that is not filled with the first liquid is filled with a gas, preferably air.

7. Device according to Claim 1 to 5, **characterized in that** the region of the measuring system (4; 4') that is not filled with the first liquid is filled with a second liquid, the two liquids having a different density and not being miscible with each other, and the first and the second liquid having different colours.

8. Device according to one of Claims 1 to 7, **characterized in that** the first tubular part (6) has the same diameter as the second tubular part (6).

9. Device according to one of Claims 1 to 7, **characterized in that** the first tubular part (6) has a smaller diameter than the second tubular part (6"), the first tubular part (6) having an area that is curved towards the outside.

10. Device according to one of Claims 1 to 9, **characterized in that** a rear tube is implemented in a combined or dual form.

11. Device according to one of Claims 1 to 9, **characterized in that** at least one of the two tubular parts (6, 6'; 6") is a plastic hose.

12. Device according to one of Claims 1 to 10, **characterized in that** the two tubular parts (6, 6'; 6") and the parts of the measuring system that connect the tubular parts (6, 6'; 6") can be both hose-like rubber and/or plastic parts and also metal and/or glass tubes.

## Revendications

1. Dispositif (2 ; 2') pour diriger le canon (1) d'une arme, comprenant au moins un système de mesure (4 ; 4') correspondant à un système de mesure à niveau à eau, le système de mesure à niveau à eau se composant de deux pièces tubulaires (6, 6' ; 6") qui s'étendent dans le sens axial du canon (1), lesquelles sont reliées l'une à l'autre du côté haut et du côté bas, les deux pièces tubulaires communicantes (6, 6' ; 6") du système de mesure (4 ; 4') sont partiellement remplies d'un premier liquide (7) et au moins l'une des deux pièces tubulaires (6) possède une zone transparente (8) munie d'une graduation de mesure (10) destinée à observer la position et/ou destinée à relever le niveau de liquide (9), **caractérisé en ce qu'**un basculement peut également être déterminé en plus en vue de déterminer l'inclinaison, lequel est indiqué par deux systèmes de mesure à niveau à eau agissant parallèlement l'un à l'autre, ceux-ci étant reliés ensemble.

2. Dispositif selon la revendication 1, **caractérisé en ce que** la graduation de mesure (10) est réalisée sous la forme d'une graduation de mesure (10) qui s'étend parallèlement à la pièce tubulaire (6).

3. Dispositif selon la revendication 1 ou 2, **caractérisé en ce que** les deux pièces tubulaires (6, 6' ; 6") du système de mesure (4 ; 4'), en vue de déterminer l'inclinaison du canon (1) lorsque l'arme est dirigée vers le haut, sont disposées espacées l'une de l'autre dans le plan d'élévation du canon (5) ou dans un plan qui se trouve en parallèle avec celui-ci.

4. Dispositif selon l'une des revendications 1 à 3, **caractérisé en ce que** le dispositif (2, 2') comprend un boîtier tubulaire (3 ; 3') qui, lorsqu'il est utilisé conformément à sa destination, entoure la zone du côté de la bouche du canon (1) de l'arme et avec lequel sont reliées à la fois les pièces tubulaires (6, 6' ; 6") et leurs pièces de liaison et aussi la graduation de mesure (10).

5. Dispositif selon l'une des revendications 1 à 4, **caractérisé en ce que** le premier liquide (7) est un liquide phosphorescent.

6. Dispositif selon l'une des revendications 1 à 5, **caractérisé en ce que** la zone du système de mesure (4 ; 4') qui n'est pas remplie avec le premier liquide est remplie avec un gaz, de préférence de l'air.

7. Dispositif selon l'une des revendications 1 à 5, **caractérisé en ce que** la zone du système de mesure (4 ; 4') qui n'est pas remplie avec le premier liquide est remplie avec un deuxième liquide, les deux liquides possédant une densité différente et n'étant pas miscibles entre eux et le premier et le deuxième liquide présentant des couleurs différentes.

8. Dispositif selon l'une des revendications 1 à 7, **caractérisé en ce que** la première pièce tubulaire (6) possède le même diamètre que la deuxième pièce tubulaire (6').

9. Dispositif selon l'une des revendications 1 à 7, **caractérisé en ce que** la première pièce tubulaire (6) possède un diamètre inférieur à celui de la deuxième pièce tubulaire (6"), la première pièce tubulaire (6) possédant une zone bombée vers l'extérieur.

10. Dispositif selon l'une des revendications 1 à 9, **caractérisé en ce qu'**un tube arrière est assemblé en un ou exécuté double.

11. Dispositif selon l'une des revendications 1 à 9, **caractérisé en ce qu'**au moins l'une des deux pièces tubulaires (6, 6' ; 6") est un tuyau en matière plastique.

12. Dispositif selon l'une des revendications 1 à 10, **caractérisé en ce que** les deux pièces tubulaires (6, 6' ; 6") ainsi que les pièces du système de mesure qui relient les pièces tubulaires (6, 6' ; 6") peuvent aussi bien être des pièces en caoutchouc et/ou en matière plastique en forme de tuyau que des tubes en métal et/ou en verre.
